# EUROPÄISCHE PATENTSCHRIFT

(11) **EP 0 467 188 B1**
(45) Veröffentlichungstag und Bekanntmachung des Hinweises auf die Patenterteilung: **04.04.2001**
(21) Anmeldenummer: 91111341.3
(22) Anmeldetag: 08.07.1991
(51) Int. Cl.: D06F 58/20

(54) **Wäschetrockner mit einem Wärmepumpenkreis**
Clothes dryer with heat pump
Sèche linge avec pompe à chaleur

(30) Priorität: 19.07.1990 DE 4023000
(43) Veröffentlichungstag der Anmeldung: 22.01.1992
(73) Patentinhaber: BSH Bosch und Siemens Hausgeräte GmbH, 81669 München (DE); KKW Kulmbacher Klimageräte-Werk GmbH, D-95326 Kulmbach (DE)
(72) Erfinder: Zelt, Uwe, W-8650 Kulmbach (DE); Rodecker, Arthur, W-8650 Kulmbach (DE); Grunske, Peter, Dipl.-Ing., W-1000 Berlin 42 (DE); Wentzlaff, Günter, Dipl.-Ing., W-1000 Berlin 20 (DE)

(56) Entgegenhaltungen:
- DE-A- 3 407 439
- GB-A- 2 092 729

## Beschreibung

Die Erfindung geht aus von einem Wäschetrockner mit einem zum Heizen der Prozeßluft, die mittels eines elektromotorisch angetriebenen Gebläses in einem geschlossenen Prozeßluftkanal durch einen Wäschetrockenraum geführt wird, und einem zum Ausfällen der in der Prozeßluft aus dem Wäschetrockenraum mitgeführten Feuchtigkeit eingerichteten Wärmepumpenkreis aus Verflüssiger, Verdampfer, Kompressor und Drossel sowie ferner mit einstellbaren Öffnungen für Zuluft und Abluft im Prozeßluftkanal.

Ein derartiger Wäschetrockner ist aus der deutschen Offenlegungsschrift 34 07 439 bekannt. Zur Einhaltung der Temperatur der Prozeßluft wird beim bekannten Wäschetrockner der Kompressor, d.h. also der Wärmepumpenkreis, in seiner Leistung geregelt. Zusätzlich sind im Prozeßluftkanal Luftklappen vorgesehen, durch welche bei Überhitzung Umgebungsluft zugeführt und heiße Luft abgeführt wird. Umgebungsluft wird dabei vorschlagsgemäß in Strömungsrichtung der Prozeßluft vor dem Verdampfer zugeführt. Dies führt zu einer Leistungsminderung des Wärmepumpenkreises, weil der Verdampfer nunmehr mit kühlerer Luft beaufschlagt wird, daher also nicht mehr so viel Kältemittel pro Zeiteinheit verdampfen kann wie im höheren Temperaturniveau. Außerdem wird natürlich auch die Temperaturdifferenz zwischen der gemischten Prozeß-/Umgebungsluft und dem Verdampfer geringer, was zur Herabsetzung der Entfeuchtungsrate in der Prozeßluft führt. Ferner ist die Leistungsregelung des Kompressors technisch nicht gerade einfach zu bewerkstelligen und nicht ganz unproblematisch. Die an sich auf Energieeinsparung gegenüber koventionell beheizten Wäschetrocknern abzielenden Vorschläge aus dem Stand der Technik verteuern also den Wäschetrockner ganz erheblich und machen den gesamten Trocknungsprozeß wieder unwirtschaftlicher und langwieriger.

Der Erfindung liegt die Aufgabe zugrunde, einen Wärmepumpen-Wäschetrockner der eingangs genannten Art unter möglichster Vermeidung von Zusatzaufwand so auszubilden, daß der Trocknungsprozeß wirtschaftlich und kurzfristig durchgeführt werden kann.

Erfindungsgemäß wird diese Aufgabe durch einen Wäschetrockner der eingangs beschriebenen Art gelöst, bei dem die Abluftöffnung zwischen dem Verflüssiger und dem Wäschetrockenraum und die Zuluftöffnung zwischen dem Verdampfer und dem Verflüssiger angeordnet ist und zur Steuerung der Lufttemperatur im Prozeßluftkanal eine für die Einstellung mindestens der Abluftöffnung vorgesehene Verschlußeinrichtung von einem Steuergerät des Wäschetrockners durchlässig und undurchlässig steuerbar ist.

Durch die erfindungsgemäße Maßnahme kann auf einfache Weise das Temperaturniveau im Prozeßluftkanal in einer gewünschten Höhe gehalten werden, ohne die Leistung des Wärmepumpen-Kreislaufes zu vermindern. Da die Temperaturdifferenz am Verdampfer nahezu gleich bleibt, wird auch die wirksame

Entfeuchtung der Prozeßluft erhalten. Das Temperaturniveau wird lediglich am Verflüssiger gesenkt, seine Leistung bleibt aber gleich, weil sie von der erfindungsgemäßen, nicht beeinflußten Verdampfer-Leistung abhängig ist. Die Leistungsfähigkeit der Wärmepumpe wird so ausgelegt, daß das gewünschte Temperaturniveau bei voller Beladung des Wäschetrockners mit feuchter Wäsche gehalten werden kann. Dadurch fällt weiterer Regelungsaufwand weg. Das hält den Gestehungspreis des Wärmepumpen-Wäschetrockners in einem vertretbaren Rahmen.

Wenn in einer Weiterbildung der Erfindung die Abluftöffnung oder die Abluft- und die Zuluftöffnungen mit steuerbaren Verschlußeinrichtungen verschließbar sind, können diese Verschlußeinrichtungen während der Anlaufphase des Trockenbetriebes bis zum Erreichen einer gewünschten Betriebstemperatur der Prozeßluft bzw. des Kompressors geschlossen gehalten werden. Damit kann die Anlaufphase schneller durchfahren und ihr Ende genauer definiert werden. Am besten eignet sich zur Steuerung der Verschlußeinrichtungen ein Steuergerät. Als Kriterium zum Schalten der Verschlußeinrichtungen kann dem Steuergerät eine Temperaturmeßeinrichtung, z.B. ein Temperatursensor, im Prozeßluftkanal dienen, die vorzugsweise im Prozeßluftkanal zwischen dem Verflüssiger und dem Wäschetrockenraum aber in Strömungsrichtung vor der Abluftöffnung angeordnet ist. Statt dessen kann aber auch entsprechend die Temperatur des Kompressors überwacht werden, die mit dem Ende der Anlaufphase stark ansteigt.

Andererseits können auch die Verschlußeinrichtungen mit je einem Temperatursensor direkt verbunden sein, der beim Erreichen der gewünschten Temperatur im Sinne der Öffnung auf die zugeordnete Verschlußeinrichtung einwirkt. Hierdurch sind zwar andere Steuerkriterien als die Temperatur für die Verschlußeinrichtungen ausgeschlossen; jedoch bildet diese Maßnahme eine der einfachsten und billigstens Möglichkeiten zur Steuerung der Anlaufphase.

Anhand eines in der Zeichnung schematisch dargestellten Blockschaltbildes eines Wärmepumpen-Wäschetrockners ist die Erfindung nachstehend erläutert.

Der Wäschetrockner enthält als Wäschetrockraum eine Wäschetrommel 1, die von einem Warmluftstrom entsprechend den Pfeilen durchströmt wird. Die Warmluft ist in einem geschlossenen Prozeßluftkanal geführt, der einen Kanalteil 2 für die trockene warme Luft, einen Kanalteil 3 für die feuchte, etwas kühlere Luft und einen Kanalteil 4 für die kühle trockene Luft zwischen einem Verdampfer 5 und einem Verflüssiger 6 enthält. Im Zuge des Kanalteils 2 zwischen dem Verflüssiger 6 und der Wäschetrommel 1 ist ein elektromotorisch angetriebenes Gebläse 7 geschaltet, das die Prozeßluft im Umlauf hält.

Im Zuge des Prozeßluftkanals sind der Verdampfer 5 und der Verflüssiger 6 eines Wärmepumpenkreises derart angeordnet, daß die Prozeßluft jeweils in intensiven Kontakt mit den Wärmetauscherflächen des Verdampfers und des Verflüssigers kommen kann. Der Wärmepumpenkreislauf enthält ferner einen Kompressor 8 und ein Drosselventil 9. Unterhalb des Verdampfers 5 ist eine Auffangschale 1 für wässriges Kondensat 11 angeordnet, das sich aus der Prozeßluft an den kühlen Wärmetauscherflächen des Verdampfers 5 niederschlägt. Im Verflüssiger 6 hat die Prozeßluft ebenfalls guten Kontakt zu den Wärmetauscherflächen und nimmt hierbei die beim Verflüssigungsvorgang frei werdende Wärmeenergie und den größten Teil der Kompressorenergie auf und trägt sie in die Wäschetrommel 1. Dort dient sie zum Aufheizen der feuchten Wäsche und zum Verdunsten bzw. Verdampfen der in der Wäsche vorhandenen Feuchtigkeit. Diese wird durch den Kanalteil 3 wiederum zum Verdampfer 5 geführt und kondensiert dort mit gleichzeitiger Abkühlung der Prozeßluft.

Zwischen dem Verflüssiger 6 und der Wäschetrommel 1 ist an den Kanalteil 2 eine Abluftöffnung 12 angeschlossen, die im kühlen Zustand der Anlage von einer Klappe 13 verschlossen ist. Ferner ist zwischen dem Verdampfer 5 und dem Verflüssiger 6 an den Kanalteil 4 eine Zuluftöffnung 14 angeschlossen. Sie kann im kalten Zustand der Anlage von einer Klappe 15 verschlossen sein. Da ein Entweichen von Prozeßluft aus der Abluftöffnung automatisch zum Nachsaugen von Frischluft durch die Zuluftöffnung führen würde, kann auch auf eine Verschlußvorrichtung an der Zuluftöffnung 14 verzichtet werden. Wenn im folgenden beim Ausführungsbeispiel die Klappe 15 gleichsinnig mit der Klappe 13 gesteuert wird, kann auch auf diese Klappe 15 verzichtet werden. Sollte jedoch darüber hinaus eine hier nicht weiter beschriebene Funktion mit der Klappe 15 verbunden sein, dann wäre sie selbstverständlich unverzichtbar.

Nach dem Inbetriebsetzen des Wäschetrockners aus dem kalten Zustand befindet sich die Anlage in der Anlaufphase. Sie ist dadurch gekennzeichnet, daß die aus der Wäschetrommel 1 entnommene Prozeßluft am Verdampfer 5 abgekühlt und zur Verdampfung der im Wärmepumpenkreis befindlichen Kühlflüssigkeit führt. Die gasförmige Kühlflüssigkeit wird vom Kompressor 8 zum Verflüssiger 6 geleitet, geht dort wieder in den flüssigen Zustand über und gibt daher ihre Verdampfungswärme über die Wärmetauscherflächen wieder an die Prozeßluft ab. Bei einem direkt angetriebenen Gebläse 7 liegt im Prozeßluftkreis auch der Motor M des Gebläses 7, der seine Wärmeenergie ebenfalls an die Prozeßluft abgibt.

Allmählich erwärmt sich die Prozeßluft und nimmt daher Feuchtigkeit in der Wäschetrommel 1 auf, die sie über den Kanalteil 3 zum Verdampfer 5 transportiert und unter Abgabe ihrer Verdampfungswärme an den Verdampfer 5 und die darin befindliche Kühlflüssigkeit kondensiert. Die in ihr enthaltene Wärmeenergie wird über den Wärmepumpenkreis ebenfalls wieder der Prozeßluft zugeführt. Gegen Ende der Anlaufphase erreicht die Temperatur der Prozeßluft die gewünschte Betriebstemperatur. Diese Temperatur reicht bei geöffneter Klappe 13 zur ständigen Aufrechterhaltung des Wärmetauschund Entfeuchtungsprozesses im eingeschwungenen Zustand aus.

Die Anlage ist so dimensioniert, daß dieser eingeschwungene Zustand innerhalb einer für die Dauer der Anlaufphase noch als vertretbar angesehenen Zeit erreicht wird, wenn eine maximale Beladung der Wäschetrommel 1 mit feuchter Wäsche eines bestimmten Feuchtigkeitsgrades (z.B. 75 % Restfeuchte) vorliegt. In vielen Fällen dürfte diese Beladung jedoch nicht erreicht werden, weshalb die Anlaufphase in diesen Fällen entsprechend kürzer ausfällt.

Damit die Temperatur im Prozeßluftkanal nicht über den vorgenannten gewünschten Wert hinausgeht, ist gemäß der Erfindung vorgesehen, den Wärmepumpenkreis ohne Leistungsminderung weiter zu betreiben, im Kanalteil 2 zwischen dem Verflüssiger 6 und der Wäschetrommel 1 aber die Klappe 13 der Abluftöffnung 12 vorsichtig zu öffnen, so daß hier ein Teil der erhitzten Luft entweichen kann. Die Luftmenge, die durch die Abluftöffnung 12 entweicht, muß jedoch wieder ersetzt werden. Hierzu ist eine Zuluftöffnung 14 vorgesehen, die an den Kanalteil 4 zwischen dem Verdampfer 5 und dem Verflüssiger 6 angeschlossen ist. Die aus der vergleichsweise kühlen Umgebung des Wäschetrockners entnommene Luft trägt hier zur Senkung der Temperatur der Prozeßluft bei, so daß ohne Beeinflussung der Leistung des Wärmepumpenkreises das Temperaturniveau gehalten werden kann. Auch hierbei kann eine Klappe 15 an der Zuluftöffnung 14 der vorsichtigen Dosierung zufließender Frischluft dienen.

Die Klappen 13 und 15 können von einem Steuergerät 16 des Wäschetrockners betätigt werden. Dabei kann das Steuergerät die Betätigung der Klappen 13 und 15 lediglich vom zeitlichen Fortschritt des Trockenprozesses abhängig machen. Im Sinne einer Regelung des Trockenprozesses und der darin zu erreichenden Temperatur der Prozeßluft ist es jedoch vorteilhafter, die Steuerung der Klappen 13 und 15 von der in Strömungsrichtung hinter dem Verflüssiger 6 erreichten Temperatur der Prozeßluft abhängig zu machen. Hierzu dient ein Temperatursensor 17, der in den Strom der Prozeßluft eingeführt ist. Er ist an eine Signalbildungsschaltung 18 angeschlossen, die ihrerseits dem Steuergerät 16 das verarbeitbare Temperatursignal zuführt.

Auf diese Weise kann einerseits die Anlaufphase in Form einer Regelung beendet werden, indem die angestiegene Temperatur der Prozeßluft am Temperatursensor 17 und seiner Signalformerschaltung 18 ein Signal abgibt, das im Steuergerät 16 bewertet und verarbeitet wird. Es setzt dieses Signal in eine bestimmte Öffnungweite der Klappen 13 und 15 um. Die Öffnungsweiten der Klappen 13 und 15 können selbstverständlich in einer bestimmten Beziehung zur Differenz der Solltemperatur von der vom Temperatursensor 17 gemessenen Isttemperatur im Kanalteil 2 abhängig sein. Auf diese Weise läßt sich auch während des weiterführenden Trocknungsprozesses die Temperatur der Prozeßluft im Kanalteil 2 regeln, auch wenn bei fortgeschrittener Trocknung nicht mehr so viel Wärmeenergie durch Verdunstung von Wäschefeuchtigkeit aus der Prozeßluft entnommen wird wie zu Beginn des eingeschwungenen Zustands.

Die Meß- und Regeleinrichtung 16 bis 18 für die Klappen 13 und 15 kann auch auf einfachere Weise, jedoch ohne Eingriff mit zeitlicher Abhängigkeit dadurch erreicht werden, daß die Klappen 13 und/oder 15 selbst mit Temperatursensoren ausgestattet sind. Dies läßt sich beispielsweise durch federbelastete Deckel erreichen, die im kalten Zustand öffnungen verschließen, aber mit Temperaturmeßdosen direkt gekoppelt sind, die im Strömungsbereich des zu messenden Mediums liegen.

## Patentansprüche

1. Wäschetrockner mit einem zum Heizen der Prozeßluft, die mittels eines elektromotorisch angetriebenen Gebläses (7) in einem geschlossenen Prozeßluftkanal (2, 3, 4) durch einen Wäschetrockenraum (1) geführt wird, und einem zum Ausfällen der in der Prozeßluft aus dem Wäschetrockenraum mitgeführten Feuchtigkeit eingerichteten Wärmepumpenkreis aus Verflüssiger (6), Verdampfer (5), Kompressor (8) und Drossel (9) sowie ferner mit einer einstellbaren Öffnung (12) für Abluft und einer Öffnung (14) für Zuluft im Prozeßluftkanal (2, 3, 4), bei dem die Abluftöffnung (12) zwischen dem Verflüssiger (6) und dem Wäschetrockenraum (1) und die Zuluftöffnung (14) zwischen dem Verdampfer (5) und dem Verflüssiger (6) angeordnet ist und zur Steuerung der Lufttemperatur im Prozeßluftkanal eine für die Einstellung mindestens der Abluftöffnung (12) vorgesehene Verschlußeinrichtung (13) von einem Steuergerät (16) des Wäschetrockners durchlässig und undurchlässig steuerbar ist.

2. Wäschetrockner nach Anspruch 1, dadurch gekennzeichnet, daß die Zuluft- und die Abluftöffnung (14 und 12) mit je einer steuerbaren Verschlußeinrichtung (15 und 13) verschließbar ist.

3. Wäschetrockner nach Anspruch 2, dadurch gekennzeichnet, daß die Verschlußeinrichtungen (13 und 15) während der Anlaufphase des Trockenbetriebs bis zum Erreichen einer gewünschten Betriebstemperatur der Prozeßluft geschlossen sind.

4. Wäschetrockner nach Anspruch 2, dadurch gekennzeichnet, daß die Verschlußeinrichtungen (13 und 15) während der Anlaufphase des Trockenbetriebs bis zum Erreichen einer gewünschten Betriebstemperatur des Kompressors (8) geschlossen sind.

5. Wäschetrockner nach einem der Ansprüche 2 bis 4, dadurch gekennzeichnet, daß mindestens eine der Verschlußeinrichtungen (13 und 15) mit einem Temperatursensor direkt verbunden ist, der beim Erreichen der gewünschten Temperatur im Sinne der Öffnung auf die zugeordnete Verschlußeinrichtung (13 bzw. 15) einwirkt.

6. Wäschetrockner nach einem der vorstehenden Ansprüche, dadurch gekennzeichnet, daß dem Steuergerät (16) als Kriterium zum Schalten der Verschlußeinrichtungen (13 und 15) ein Temperatursignal einer Meßeinrichtung (17) im Prozeßluftkanal (2) bzw. am Kompressor (8) dient.

7. Wäschetrockner nach Anspruch 6, dadurch gekennzeichnet, daß die Meßeinrichtung ein Temperatursensor (17) ist.

8. Wäschetrockner nach Anspruch 6 oder 7, dadurch gekennzeichnet, daß die Meßeinrichtung (17) im Prozeßluftkanal (2) zwischen dem Verflüssiger (6) und dem Wäschetrockenraum (1) aber in Strömungsrichtung vor der Abluftöffnung (12) angeordnet ist.

## Claims

1. Laundry drier with a heat pump circuit for heating of the process air guided by means of an electric-motor-driven fan (7) in a closed process air channel (2, 3, 4), and a heat pump circuit which is equipped for precipitation of the moisture contained in the process air from the laundry drying chamber and which consists of a condensor (6), evaporator (5), compressor (8) and throttle (9), as well as in addition with a settable opening (12) for exhaust air and an opening (14) for feed air in the process channel (2, 3, 4), in which the exhaust air opening (12) is arranged between the condensor (6) and the laundry drying chamber (1) and the feed air opening (14) between the evaporator (5) and the condensor (6), and a closure device (13) provided for the setting of at least the exhaust air opening (12) is controllable by a control apparatus (16) of the laundry drier to permit throughflow and to prevent throughflow for control of the air temperature in the process air channel.

2. Laundry drier according to claim 1, characterised in that the feed air opening and exhaust air opening (14 and 12) are each closable by a respective controllable closure device (15 or 13).

3. Laundry drier according to claim 2, characterised in that the closure devices (13 and 15) are closed during the start phase of the drying operation until attainment of a desired operating temperature of the process air.

4. Laundry drier according to claim 2, characterised in that the closure devices (13 and 15) are closed during the start phase of the drying operation until attainment of a desired operating temperature of the compressor (8).

5. Laundry drier according to one of claims 2 to 4, characterised in that at least one of the closure devices (13 and 15) is directly connected with a temperature sensor which on attainment of the desired temperature acts on the associated closure device (13 or 15) in the sense of opening.

6. Laundry drier according to one of the preceding claims, characterised in that a temperature signal of a measuring device (17) in the process air channel (2) or at the compressor (8) acts as criterion for the switching of the closure devices (13 and 15).

7. Laundry drier according to claim 6, characterised in that the measuring device is a temperature sensor (17).

8. Laundry drier according to claim 6 or 7, characterised in that the measuring device (17) is arranged in the process air channel (2) between the condensor (6) and the laundry drying chamber, but ahead of the exhaust air opening (12) in flow direction.

## Revendications

1. Sèche-linge comprenant une pompe à chaleur pour chauffer l'air du processus qui est guidé à travers un espace de séchage du linge (1) au moyen d'un ventilateur (7) commandé par moteur électrique se trouvant dans un canal d'air du processus (2, 3, 4) fermé et une pompe à chaleur agencée pour précipiter l'humidité entraînée dans l'air du processus à partir de l'espace de séchage du linge et constituée d'un condenseur (6), d'un évaporateur (5), d'un compresseur (8) et d'une bobine d'inductance (9) ainsi que d'une ouverture réglable (12) pour l'air d'évacuation et d'une ouverture (14) pour l'air d'alimentation dans le canal d'air du processus (2, 3, 4), dans lequel l'ouverture d'évacuation d'air (12) est disposée entre le condenseur (6) et l'espace de séchage du linge (1) et l'ouverture d'alimentation d'air (14) entre l'évaporateur (5) et le condenseur (6), et pour commander la température de l'air dans le canal d'air du processus, un dispositif de fermeture (13) prévu pour le réglage au moins de l'ouverture d'évacuation d'air (12) peut être commandé de façon étanche et non étanche par une unité de commande (16) du sèche-linge.

2. Sèche-linge selon la revendication 1, caractérisé en ce que les ouvertures d'alimentation d'air et d'évacuation d'air (14 et 12) peuvent être fermées chacune par un dispositif de fermeture commandable (15 et 13).

3. Sèche-linge selon la revendication 2, caractérisé en ce que les dispositifs de fermeture (13 et 15) sont fermés pendant la phase de démarrage de l'opération de séchage jusqu'à obtention d'une température de fonctionnement souhaitée de l'air du processus.

4. Sèche-linge selon la revendication 2, caractérisé en ce que les dispositifs de fermeture (13 et 15) sont fermés pendant la phase de démarrage de l'opération de séchage jusqu'à obtention d'une température de fonctionnement souhaitée du compresseur (8).

5. Sèche-linge selon l'une des revendications 2 à 4, caractérisé en ce qu'au moins un des dispositifs de fermeture (13 et 15) est relié directement à un capteur de température qui, lorsque la température souhaitée dans le sens de l'ouverture est atteinte, agit sur le dispositif de fermeture associé (13 resp. 15).

6. Sèche-linge selon l'une des revendications précédentes, caractérisé en ce qu'un signal de température d'un dispositif de mesure (17) situé dans le canal d'air du processus (2) resp. sur le compresseur (8) sert à l'unité de commande (16) comme critère pour commuter des dispositifs de fermeture (13 et 15).

7. Sèche-linge selon la revendication 6, caractérisé en ce que le dispositif de mesure est un capteur de température (17).

8. Sèche-linge selon la revendication 6 ou 7, caractérisé en ce que le dispositif de mesure (17) est disposé dans le canal d'air du processus (2) entre le condenseur (6) et l'espace de séchage du linge (1) mais dans le sens d'écoulement avant l'ouverture d'évacuation d'air (12).
